# EUROPÄISCHE PATENTSCHRIFT

(11) **EP 1 348 807 B1**
(45) Veröffentlichungstag und Bekanntmachung des Hinweises auf die Patenterteilung: **05.04.2006**
(21) Anmeldenummer: 03100340.3
(22) Anmeldetag: 14.02.2003
(51) Int. Cl.: D21G 1/00, D21G 9/00

(54) **Verfahren zum Betreiben einer Papiermaschine sowie Papiermaschine**
Method of operating a papermaking machine and papermaking machine
Procédé d'exploitation d'une machine à papier et machine à papier

(30) Priorität: 27.03.2002 DE 10213851
(43) Veröffentlichungstag der Anmeldung: 01.10.2003
(73) Patentinhaber: Voith Paper Patent GmbH, 89522 Heidenheim (DE)
(72) Erfinder: Scheideler, Eva, 89564, Nattheim (DE)

(56) Entgegenhaltungen:
- EP-A- 0 779 394
- WO-A-00/09805
- WO-A-01/50030
- WO-A-99/20836
- CHEN Y N ET AL: "Calender barring on paper machines-practical conclusions and recommendations" TAPPI, TECHNICAL ASSOCIATION OF THE PULP & PAPER INDUSTRY. ATLANTA, US, Bd. 58, Nr. 8, August 1975 (1975-08), Seiten 147-151, XP002216957

## Beschreibung

Die Erfindung betrifft ein Verfahren zum Betreiben einer Papiermaschine, bei dem Schwingungen, die an wenigstens einer Walze und/oder an wenigstens einem zwischen einer Walze und einer Gegenfläche, insbesondere Gegenwalze, gebildeten Nip auftreten, überwacht werden. Sie betrifft ferner eine entsprechende Papiermaschine.

Verfahren sowie Papiermaschinen der eingangs genannten Art sind in der WO99/20836 und in der EP 0 779 394 A1 beschrieben.

Beispielsweise in Glättwerken, Kalandern, Streichaggregaten, insbesondere Leimpressen, und/oder dergleichen kann es insbesondere im Zusammenhang mit der Verwendung von Walzenbelägen zu Querstreifen auf der Papierbahn kommen. Sobald diese Streifen sichtbar werden, ist die Papierbahn unbrauchbar und bildet Ausschuss. Bei diesem so genannten Barring-Effekt handelt es sich vermutlich um Auswirkungen von Schwin-gungserscheinungen.

Die W001150030 offenbart ein Verfahren zur Reduzierung von Schwingungen in durch Walzenpaare gebildeten Spalten, wie bspw. Pressenspalte oder Kalanderspalte. Gemäß der D1 können die Schwingungen berührungslos mittels Ultraschalltechnik, d.h. über eine Laufzeitmessung eines von einem Ultraschallsensor ausgesendeten und von einem Ultraschallsensor detektierten Ultraschalsignals gemessen werden.

Aus der Veröffentlichung von Y.N. Chen et al. mit dem Titel "Calender barring on paper machines- particular conclusions and recommendations" TAPPI, Atlanta, US, Bd58, Nr. 8, august 1975, Seite 147-151, XP002216957 ist ein Verfahren zur Reduzierung des Barring-Effekts bekannt, bei dem die Walzen eines Walzenstacks beim Auftreten von Schwingungen zueinander in Maschinenrichtung versetzt werden.

Die WO00/09805 zeigt ein Verfahren zur Veränderung der Eigenschwingungsfrequenz einer Papiermaschinenwalze um ein auftreten von Resonanzschwingungen zu verhindern.

Ziel der Erfindung ist es, ein verbessertes Verfahren sowie eine verbesserte Papiermaschine der eingangs genannten Art zu schaffen, mit denen auf einfache Art und Weise eine Früherkennung des Barring-Effekts, von Welligkeiten im Walzenbezug und/oder ähnlicher Erscheinungen möglich ist, um gegebenenfalls rechtzeitig entsprechende Gegenmaßnahmen einleiten zu können.

Diese Aufgabe wird nach der Erfindung gelöst durch ein Verfahren zum Betreiben einer Papiermaschine, bei dem Schwingungen, die an wenigstens einer Walze und/oder an wenigstens einem zwischen einer Walze undeiner Gegenfläche, insbesondere Gegenwalze, gebildeten Nip auftreten, durch eine im Bereich der Walze bzw. im Bereich des Nips durchgeführte Schallmessung überwacht werden, wobei bei der Schallmessung der durch die Schwingungen erzeugte Luftschall gemessen wird.

Aufgrund dieser Ausgestaltung kann der Barring-Effekt in einem sehr frühen Stadium erkannt werden, so dass es nunmehr möglich ist, rechtzeitig Gegenmaßnahmen einzuleiten. Im Ergebnis werden damit vor allem längere Walzenstandzeiten erzielt.

Die Schallmessung erfolgt vorteilhafterweise in unmittelbarer Nähe der Walze bzw. des Nips.

Die Schallmessung kann wiederholt durchgeführt und/oder analysiert werden, wobei vorzugsweise eine periodische Schallmessung bzw. -analyse vorgesehen ist. Grundsätzlich ist jedoch auch eine kontinuierliche Schallmessung und/oder -analyse möglich.

Es kann beispielsweise eine jeweilige Schallpegelmessung oder Schallintensitätsmessung erfolgen.

Vorteilhafterweise wird die Schallmessung mittels wenigstens eines Schallsensors, insbesondere Schalldrucksensors, insbesondere Mikrofons, durchgeführt.

Eine bevorzugte praktische Ausführungsform des erfindungsgemäßen Verfahrens zeichnet sich dadurch aus, dass ein erhaltener Schallmesswert bzw. ein daraus abgeleiteter Wert mit einem vorgebbaren oberen Grenz-Schwingungen entgegenwirken bzw. die Schwingungen auf ein Minimum reduzieren.

Vorteilhafterweise wird die Schallmessung im Bereich wenigstens einer zu einem Barring-Effekt neigenden Walze bzw. im Bereich wenigstens eines zu einem solchen Barring-Effekt neigenden Nips durchgeführt. Dabei kann die Schallmessung insbesondere im Bereich wenigstens einer mit einem Bezug versehenen Walze und/oder im Bereich wenigstens einer elastischen Walze durchgeführt werden.

Die Schallmessung kann beispielsweise im Bereich eines Kalanders, eines Glättwerkes, einer Leimpresse, einer Leitwalze und/oder dergleichen erfolgen.

Eine jeweilige Schallmessung kann beispielsweise im Bereich des Mantels der jeweiligen Walze, im Bereich einer Walzenlagerung und/oder im Bereich einer Walzenstimseite durchgeführt werden.

Den in der beschriebenen Weise erfassten Schwingungen kann durch unterschiedliche Aktuatoren oder Maßnahmen entgegen gewirkt werden.

Gemäß einer bevorzugten praktischen Ausgestaltung des erfindungsgemäßen Verfahrens wird den Schwingungen über einen entsprechenden Walzenversatz in Axialrichtung und/oder in Maschinenlaufrichtung entgegengewirkt Eine solche Maßnahme ist insbesondere bei einem Kalander von Vorteil. Bevorzugt erfolgt ein Walzenversatz in Maschinenlaufrichtung.

Gemäß einer weiteren vorteilhaften Ausgestaltung wird den Schwingungen über eine entsprechende Steuerung und/oder Regelung der Steifigkeit und/oder der Dämpfung einer aktiven Walzenlagerung entgegengewirkt. Dabei kann beispielsweise eine solche aktive Walzenlagerung verwendet werden, wie sie in der DE 100 19 506 A1 beschreiben ist.

In bestimmten Fällen ist es auch von Vorteil, den Schwingungen über eine entsprechende Steuerung und/oder Regelung der Walzen- und/oder Walzenbelagstemperatur entgegenzuwirken. Dabei kann beispielsweise eine entsprechende Steuerung und/oder Regelung der Kühlwassertemperatur bzw. der Kühlwasserwirkung vorgesehen sein.

Bei einer Durchbiegungseinstellwalze kann den Schwingungen beispielsweise über eine entsprechende Steuerung und/oder Regelung der Dämpfung des Hydrauliksystems der inneren Stützquellen der Durchbiegungseinstellwalze entgegengewirkt werden.

Bei einer Leimpresse kann den Schwingungen beispielsweise über eine entsprechende Steuerung und/oder Regelung der Farb- bzw. Leimtemperatur und/oder der Viskosität des betreffenden Farb- bzw. Leimstoffes entgegengewirkt werden.

Die erhaltenen Schallmesswerte werden vorzugsweise einer Frequenzanalyse unterzogen. Dabei kommt insbesondere eine so genannte Fast Fourrier Transformation in Frage.

Bei einer zweckmäßigen Ausgestaltung wird bei der Schallmessung und/oder bei der Schallanalyse das gesamte Spektrum gemessen bzw. berücksichtigt.

Bei einer anderen bevorzugten praktischen Ausgestaltung des erfindungsgemäßen Verfahrens wird bei der Schallmessung und/oder bei der Schallanalyse lediglich wenigstens ein vorgebbares Frequenzband gemessen bzw. berücksichtigt.

Bei einer anderen bevorzugten praktischen Ausgestaltung des erfindungsgemäßen Verfahrens wird bei der Schallmessung und/oder bei der Schallanalyse lediglich wenigstens ein vorgebbares Frequenzband gemessen bzw. berücksichtigt.

Gemäß einer weiteren bevorzugten praktischen Ausgestaltung des erfindungsgemäßen Verfahrens wird die Schallmessung für wenigstens eine vorgebbare Frequenz durchgeführt und/oder wenigstens ein für eine vorgebbare Frequenz erhaltener Schallmesswert mit einem vorgebbaren oberen Grenzwert verglichen. Dabei kann beispielsweise wenigstens eine im Vorfeld bestimmbare Barring-Frequenz berücksichtigt werden.

Die eingangs angegebene Aufgabe wird ferner gelöst durch eine Papiermaschine mit einer Einrichtung zur Überwachung von Schwingungen, die an wenigstens einer Walze und/oder an wenigstens einem zwischen einer Walze und einer Gegenfläche, insbesondere Gegenwalze, gebildeten Nip auftreten, wobei die Überwachungseinrichtung eine Schallmesseinrichtung umfasst, über die im Bereich der Walze bzw. im Bereich des Nips eine Schallmessung durchführbar ist, wobei die Einrichtung zur Überwachung der Schwingungen ausgelegt ist, um den durch die Schwingungen erzeugten Luftschall zu messen.

Bevorzugte Ausführungsformen der erfindungsgemäßen Papiermaschine sind in den Unteransprüchen angegeben.

Die Erfindung wird im folgenden anhand von Ausführungsbeispielen unter Bezugnahme auf die Zeichnung näher erläutert; in dieser zeigen:
- Figur 1: eine schematische Darstellung einer Einrichtung zur Überwachung von Schwingungen, die an einer z.B. in einer Papierma-
- Figur 3: eine schematische Darstellung einer Walzenanordnung mit zugeordnetem Schallsensor, der im Bereich einer Walzenstimseite angeordnet ist, und
- Figur 4: eine schematische Darstellung der Umwandlung eines Schallmesssignals aus dem Zeitbereich in den Frequenzbereich mittels einer Fast-Fourrier- Transformation.

Figur 1 zeigt in schematischer Darstellung eine Einrichtung 10 zur Überwachung von Schwingungen, die an wenigstens einer Walze und/oder an wenigstens einem zwischen einer Walze und einer Gegenfläche, insbesondere Gegenwalze, gebildeten Nip auftreten können. In der Figur 1 ist beispielsweise eine zwei Walzen 12, 14 umfassende, einen Nip 16 bildende Walzenanordnung dargestellt, die insbesondere in einer Papiermaschine vorgesehen sein kann.

Die Überwachungseinrichtung 10 umfasst wenigstens einen Schallsensor 18, bei dem es sich insbesondere um einen Schalldrucksensor, z.B. Mikrofon, handeln kann.

Bei der Walze 12 handelt es sich beispielsweise um eine zu einem Barring-Effekt neigende Walze. Im vorliegenden Fall ist der Schallsensor 18 in unmittelbarer Nähe des Mantels 12' dieser Walze 12 angeordnet.

Der Schallsensor 18 ist Teil einer beispielsweise in der Überwachungseinrichtung 10 integrierten Schallmesseinrichtung 20. Im vorliegenden Fall ist die Schallmesseinrichtung 20 bzw. der Schallsensor 18 für eine Luftschallmessung ausgeführt.

Die Überwachungs- bzw. Schallmesseinrichtung 10, 20 kann insbesondere so ausgeführt sein, dass die Schallmessung und/oder -analyse wiederholt durchführbar ist. Dabei ist vorzugsweise eine periodische Schallmessung bzw. Schallanalyse vorgesehen. Die Schallmessung bzw. Schallanalyse kann grundsätzlich jedoch auch kontinuierlich erfolgen.

Über den Schallsensor 18 kann beispielsweise der Schallpegel und/oder die Schallintensität gemessen werden.

Die Überwachungseinrichtung 10 kann insbesondere eine Steuer und/oder Regeleinrichtung 22 umfassen. In dem Überwachungssystem 10 kann also insbesondere wenigstens ein Regelkreis bzw. Steuerkreis für aktive und/oder passive Maßnahmen vorgesehen sein.

Das Überwachungssystem 10 einschließlich der Steuer- und/oder Regeleinrichtung 22 kann insbesondere so ausgelegt sein, dass ein jeweiliger erhaltener Schallmesswert bzw. ein davon abgeleiteter Wert mit einem vorgebbaren oberen Grenzwert verglichen und bei Überschreiten dieses Grenzwertes die Grenzwertüberschreitung signalisiert und/oder Steuerungs- und/oder Regelungsschritte aktiviert werden, die den Schwingungen entgegenwirken bzw. die Schwingungen auf ein Minimum reduzieren.

Die Walze 12 kann beispielsweise mit einem Belag versehen und/oder durch eine elastische Walze gebildet sein.
Die Schallmessung kann beispielsweise im Bereich eines Kalanders, eines Glättwerkes, einer Leimpresse und/oder dergleichen erfolgen. Sie kann beispielsweise auch an einer Leitwalze vorgenommen werden.

Figur 2 zeigt in schematischer Darstellung wieder eine Walzenanordnung mit zwei Walzen 12, 14, zwischen denen ein Nip 16 gebildet wird. Im vorliegenden Fall ist der Schallsensor 18 jedoch im Bereich einer Walzenlagerung 24 angeordnet. Dabei kann der Schallsensor 18 z.B. in unmittelbarer Nähe einer Walzenlagerung 24 der oberen Walze 12 vorgesehen sein.

Bei dem Schallsensor 18 kann es sich insbesondere wieder um einen Schalldrucksensor, z.B. Mikrofon, handeln.

Im übrigen kann die Überwachungseinrichtung insbesondere wieder so ausgeführt sein, wie dies im Zusammenhang mit der Figur 1 beschrieben wurde.

Figur 3 zeigt in schematischer Darstellung eine beispielsweise vier Walzen 26 - 32 umfassende Walzenanordnung. Im vorliegenden Fall ist ein Schallsensor 18 in unmittelbarer Nähe einer Stimseite 34 z.B. der zweiten Walze 28 von oben angeordnet.

Auch im vorliegenden Fall kann es sich bei dem Schallsensor 18 beispielsweise wieder um einen Schalldrucksensor, z.B. Mikrofon, handeln. Wie auch bei den übrigen Ausführungsbeispielen ist grundsätzlich beispielsweise eine Schallpegelmessung oder eine Schallintensitätsmessung denkbar.

Im übrigen kann die Überwachungseinrichtung 10 insbesondere wieder so ausgeführt sein, wie dies im Zusammenhang mit der Figur 1 beschrieben wurde.

Figur 4 zeigt in schematischer Darstellung die Umwandlung eines Schallmesssignals 36 aus dem Zeitbereich (linker Teil der Figur 4) in den Frequenzbereich (rechter Teil der Figur 4) mittels einer Fast-Fourrier-Transformation (FFT).

Im linken Teil der Figur 4 ist der zeitliche Verlauf des erhaltenen Schallmesssignals, z. B. der Schalldruck, über der Zeit dargestellt. Die Werte können beispielsweise in "dB" oder in "Pa" angegeben sein.

Mittels der Fast-Fourrier Transformation (FFT) wird dieses Schallmesssignal 36 in den Frequenzbereich übertragen (vgl. den rechten Teil der Figur 4). In dem betreffenden Diagramm im rechten Teil der Figur 4 ist die Amplitude über der Frequenz aufgetragen. Die Amplituden können beispielsweise in "dB" oder "Pa" angegeben sein.

Die im Frequenzbereich für die verschiedenen Frequenzen vᵢ erhaltenen Amplituden werden jeweils mit einem vorgebbaren oberen Grenzwert 38 verglichen, um beim Überschreiten dieses Grenzwertes 38 gegebenenfalls aktive und/oder passive Maßnahmen einleiten zu können. Im vorliegenden Fall wird der Grenzwert 38 durch die Amplituden bei den Frequenzen v₁ und v₂ überschritten. Soweit dies beispielsweise bezüglich des genannten Barring-Effekts kritische Frequenzen sein sollten, sind die betreffenden Maßnahmen einzuleiten. Das Überschreiten des Grenzwertes 38 kann beispielsweise ein Indiz dafür sein, dass die Walzen unrund werden. Den betreffenden Schwingungen kann dann beispielsweise durch einen entsprechenden Walzenversatz entgegengewirkt werden.

### Bezugszeichenliste

- 10: Überwachungseinrichtung
- 12: Walze
- 14: Walze
- 16: Nip
- 18: Schallsensor
- 20: Schallmesseinrichtung
- 22: Steuer- und/oder Regeleinrichtung
- 24: Walzenlagerung
- 26: Walze
- 28: Walze
- 30: Walze
- 32: Walze
- 34: Stirnseite
- 36: Schallmesssignal
- 38: Grenzwert

## Patentansprüche

1. Verfahren zum Betreiben einer Papiermaschine, bei dem Schwingungen, die an wenigstens einer Walze (12,28) und / oder an wenigstens einem zwischen einer Walze (12) und einer Gegenfläche, insbesondere Gegenwalze (14), gebildeten Nip (16) auftreten, durch eine im Bereich der Walze (12,28) bzw. im Bereich des Nips (16) durchgeführte Schallmessung überwacht werden,
**dadurch gekennzeichnet,**
**dass** bei der Schallmessung der durch die Schwingungen erzeugte Luftschall gemessen wird.

2. Verfahren nach Anspruch 1
**dadurch gekennzeichnet,**
**dass** die Schallmessung in unmittelbarer Nähe der Walze (12, 28) bzw. des Nips (16) durchgeführt wird.

3. Verfahren nach einem der vorhergehenden Ansprüche,
**dadurch gekennzeichnet,**
**dass** die Schallmessung wiederholt durchgeführt und/oder analysiert wird.

4. Verfahren nach Anspruch 3,
**dadurch gekennzeichnet,**
**dass** die Schallmessung periodisch durchgeführt und/oder analysiert wird.

5. Verfahren nach einem der Ansprüche 1 bis 3,
**dadurch gekennzeichnet,**
**dass** die Schallmessung kontinuierlich durchgeführt und/oder analysiert wird.

6. Verfahren nach einem der vorhergehenden Ansprüche,
**dadurch gekennzeichnet,**
**dass** jeweils eine Schallpegelmessung durchgeführt wird.

7. Verfahren nach einem der vorhergehenden Ansprüche,
**dadurch gekennzeichnet,**
**dass** jeweils eine Schallintensitätsmessung durchgeführt wird.

8. Verfahren nach einem der vorhergehenden Ansprüche,
**dadurch gekennzeichnet,**
**dass** die Schallmessung mittels wenigstens eines Schallsensors (18), insbesondere Schalldrucksensors, insbesondere Mikrofon, durchgeführt wird.

9. Verfahren nach einem der vorhergehenden Ansprüche,
**dadurch gekennzeichnet,**
**dass** ein erhaltener Schallmesswert mit einem vorgebbaren oberen Grenzwert (38) verglichen wird und bei Überschreiten dieses Grenzwertes (38) die Grenzwertüberschreitung signalisiert und/oder Steuerungs- und/oder Regelungsschritte aktiviert werden, die den Schwingungen entgegenwirken bzw. die Schwingungen auf ein Minimum reduzieren.

10. Verfahren nach einem der vorhergehenden Ansprüche,
**dadurch gekennzeichnet,**
**dass** die Schallmessung im Bereich wenigstens einer zu einem Barring-Effekt neigenden Walze (12, 28) bzw. im Bereich wenigstens eines zu einem solchen Barring-Effekt neigenden Nips (16) durchgeführt wird.

11. Verfahren nach Anspruch 10,
**dadurch gekennzeichnet,**
**dass** die Schallmessung im Bereich wenigstens einer mit einem Bezug versehenen Walze und/oder im Bereich wenigstens einer elastischen Walze (12) durchgeführt wird.

12. Verfahren nach einem der vorhergehenden Ansprüche,
**dadurch gekennzeichnet,**
**dass** die Schallmessung im Bereich eines Kalanders, eines Glättwerkes, einer Leimpresse, einer Leitwalze und/oder dergleichen durchgeführt wird.

13. Verfahren nach einem der vorhergehenden Ansprüche,
**dadurch gekennzeichnet,**
**dass** die Schallmessung im Bereich eines Walzenmantels (12') durchgeführt wird.

14. Verfahren nach einem der vorhergehenden Ansprüche,
**dadurch gekennzeichnet,**
**dass** die Schallmessung im Bereich einer Walzenlagerung (24) durchgeführt wird.

15. Verfahren nach einem der vorhergehenden Ansprüche,
**dadurch gekennzeichnet,**
**dass** die Schallmessung im Bereich einer Walzenstirnseite (34) durchgeführt wird.

16. Verfahren nach einem der vorhergehenden Ansprüche,
**dadurch gekennzeichnet,**
**dass** den Schwingungen über einen entsprechenden Walzenversatz in Axialrichtung und/oder in Maschinenlaufrichtung entgegengewirkt wird.

17. Verfahren nach einem der vorhergehenden Ansprüche,
**dadurch gekennzeichnet,**
**dass** den Schwingungen über eine entsprechende Steuerung und /oder Regelung der Steifigkeit und/oder der Dämpfung einer aktiven Walzenlagerung entgegengewirkt wird.

18. Verfahren nach einem der vorhergehenden Ansprüche,
**dadurch gekennzeichnet,**
**dass** den Schwingungen über eine entsprechende Steuerung und /oder Regelung der Walzen- und/oder Walzenbelagstemperatur entgegengewirkt wird.

19. Verfahren nach Anspruch 18,
**dadurch gekennzeichnet,**
**dass** den Schwingungen über eine entsprechende Steuerung und /oder Regelung der Kühlwassertemperatur entgegengewirkt wird.

20. Verfahren nach einem der vorhergehenden Ansprüche,
**dadurch gekennzeichnet,**
**dass** bei einer Durchbiegungseinstellwalze den Schwingungen über eine entsprechende Steuerung und/oder Regelung der Dämpfung des Hydrauliksystems der inneren Stützquellen der Durchbiegungseinstellwalze entgegengewirkt wird.

21. Verfahren nach einem der vorhergehenden Ansprüche,
**dadurch gekennzeichnet,**
**dass** bei einer Leimpresse den Schwingungen über eine entsprechende Steuerung und/oder Regelung der Farb- bzw. Leimtemperatur und/oder der Viskosität des betreffenden Farb- bzw. Leimstoffes entgegengewirkt wird.

22. Verfahren nach einem der vorhergehenden Ansprüche,
**dadurch gekennzeichnet,**
**dass** die erhaltenen Schallmesswerte einer Frequenzanalyse unterzogen werden.

23. Verfahren nach einem der vorhergehenden Ansprüche,
**dadurch gekennzeichnet,**
**dass** bei der Schallmessung und/ oder bei der Schallanalyse das gesamte Spektrum gemessen bzw. berücksichtigt wird.

24. Verfahren nach einem der vorhergehenden Ansprüche,
**dadurch gekennzeichnet,**
**dass** bei der Schallmessung und/oder bei der Schallanalyse lediglich wenigstens ein vorgebbares Frequenzband gemessen bzw. berücksichtigt wird.

25. Verfahren nach einem der vorhergehenden Ansprüche,
**dadurch gekennzeichnet,**
**dass** die Schallmessung für wenigstens eine vorgebbare Frequenz durchgeführt und/oder wenigstens ein für eine vorgebbare Frequenz erhaltener Schallmesswert mit einem vorgebbaren oberen Grenzwert (38) verglichen wird.

26. Papiermaschine mit einer Einrichtung (10) zur Überwachung von Schwingungen, die an wenigstens einer Walze (12,28) und / oder an wenigstens einem zwischen einer Walze (12) und einer Gegenfläche, insbesondere Gegenwalze (14), gebildeten Nip (16) auftreten, wobei die Überwachungseinrichtung (10) eine Schallmesseinrichtung umfasst, über die im Bereich der Walze (12,28) bzw. im Bereich des Nips (16) eine Schallmessung durchführbar ist,
**dadurch gekennzeichnet,**
**dass** die Einrichtung (10) zur Überwachung der Schwingung ausgelegt ist, um den durch die Schwingungen erzeugten Lufschall zu messen.

27. Papiermaschine nach Anspruch 26
**dadurch gekennzeichnet,**
**dass** die Schallmesseinrichtung (20) für eine Schallmessung in unmittelbarer Nähe der Walze (12, 28) bzw. des Nips (16) ausgeführt ist.

28. Papiermaschine nach einem der Ansprüche 26 und 27,
**dadurch gekennzeichnet,**
**dass** die Überwachungs- bzw. Schallmesseinrichtung (10, 20) so ausgeführt ist, dass die Schallmessung wiederholt durchführbar und/oder analysierbar ist.

29. Papiermaschine nach Anspruch 28,
**dadurch gekennzeichnet,**
**dass** die Überwachungs- bzw. Schallmesseinrichtung (10, 20) so ausgeführt ist, dass die Schallmessung periodisch durchführbar und/oder analysierbar ist.

30. Papiermaschine nach einem der Ansprüche 26 und 27,
**dadurch gekennzeichnet,**
**dass** die Überwachungs- bzw. Schallmesseinrichtung (10, 20) so ausgeführt ist, dass die Schallmessung kontinuierlich durchführbar und/oder analysierbar ist.

31. Papiermaschine nach einem der Ansprüche 26 bis 30,
**dadurch gekennzeichnet,**
**dass** die Schallmesseinrichtung (20) Mittel (18) für eine jeweilige Schallpegelmessung umfasst.

32. Papiermaschine nach einem der Ansprüche 26 bis 31,
**dadurch gekennzeichnet,**
**dass** die Schallmesseinrichtung (20) Mittel (18) für eine jeweilige Schallintensitätsmessung umfasst.

33. Papiermaschine nach einem der Ansprüche 26 bis 32,
**dadurch gekennzeichnet,**
**dass** die Schallmesseinrichtung (20) wenigstens einen Schallsensor (18), insbesondere Schalldrucksensor, insbesondere Mikrofon, umfasst.

34. Papiermaschine nach einem der Ansprüche 26 bis 33,
**dadurch gekennzeichnet,**
**dass** die Überwachungseinrichtung (10) eine Steuer- und/oder Regeleinrichtung (22) umfasst, um einen jeweiligen erhaltenen Schallmesswert mit einem vorgebbaren oberen Grenzwert (38) zu verglei- , chen und bei Überschreiten dieses Grenzwertes (38) die Grenzwertüberschreitung zu signalisieren und/oder Steuerungs- und/oder Regelungsschritte zu aktivieren, die den Schwingungen entgegenwirken bzw. die Schwingungen auf ein Minimum reduzieren.

35. Papiermaschine nach einem der Ansprüche 26 bis 34,
**dadurch gekennzeichnet,**
**dass** die die Schallmessung im Bereich wenigstens einer zu einem Barring-Effekt neigenden Walze (12, 28) bzw. im Bereich wenigstens eines zu einem solchen Barring-Effekt neigenden Nips (16) erfolgt.

36. Papiermaschine nach Anspruch 35,
**dadurch gekennzeichnet,**
**dass** die Schallmessung im Bereich wenigstens einer mit einem Bezug versehenen Walze und/oder im Bereich wenigstens einer elastischen Walze (12) erfolgt.

37. Papiermaschine nach einem der Ansprüche 26 bis 36,
**dadurch gekennzeichnet,**
**dass** die Schallmessung im Bereich eines Kalanders, eines Glättwerkes, einer Leimpresse, einer Leitwalze und/oder dergleichen erfolgt.

38. Papiermaschine nach einem der Ansprüche 26 bis 37,
**dadurch gekennzeichnet,**
**dass** die Schallmessung im Bereich eines Walzenmantels (12') erfolgt.

39. Papiermaschine nach einem der Ansprüche 26 bis 38,
**dadurch gekennzeichnet, dass** die Schallmessung im Bereich einer Walzenlagerung (24) erfolgt.

40. Papiermaschine nach einem der Ansprüche 26 bis 39,
**dadurch gekennzeichnet,**
**dass** die Schallmessung im Bereich einer Walzenstirnseite (34) erfolgt.

41. Papiermaschine nach einem der Ansprüche 26 bis 40,
**dadurch gekennzeichnet,**
**dass** die Überwachungseinrichtung (10) Mittel (22) umfasst, um den Schwingungen über einen entsprechenden Walzenversatz in Axialrichtung und/oder in Maschinenlaufrichtung entgegenzuwirken.

42. Papiermaschine nach einem der Ansprüche 26 bis 41,
**dadurch gekennzeichnet,**
**dass** die Überwachungseinrichtung (10) Mittel (22) umfasst, um den Schwingungen über eine entsprechende Steuerung und/oder Regelung der Steifigkeit und/oder der Dämpfung einer aktiven Walzenlagerung (24) entgegenzuwirken.

43. Papiermaschine nach einem der Ansprüche 26 bis 42,
**dadurch gekennzeichnet,**
**dass** die Überwachungseinrichtung (10) Mittel (22) umfasst, um den Schwingungen über eine entsprechende Steuerung und/oder Regelung der Walzen- und/oder Walzenbelagstemperatur entgegenzuwirken.

44. Papiermaschine nach Anspruch 43,
**dadurch gekennzeichnet,**
**dass** die Überwachungseinrichtung (10) Mittel (22) umfasst, um den Schwingungen über eine entsprechende Steuerung und /oder Regelung der Kühlwassertemperatur entgegenzuwirken.

45. Papiermaschine nach einem der Ansprüche 26 bis 44
**dadurch gekennzeichnet,**
**dass** die Überwachungseinrichtung (10) Mittel (22) umfasst, um bei einer Durchbiegungseinstellwalze den Schwingungen über eine entsprechende Steuerung und/oder Regelung der Dämpfung des Hydrauliksystems der inneren Stützquellen der Durchbiegungseinstellwalze entgegenzuwirken.

46. Papiermaschine nach einem der Ansprüche 26 bis 45
**dadurch gekennzeichnet,**
**dass** die Überwachungseinrichtung (10) Mittel (22) umfasst, um bei einer Leimpresse den Schwingungen über eine entsprechende Steuerung und/oder Regelung der Farb- bzw. Leimtemperatur und/oder , der Viskosität des betreffenden Farb- bzw. Leimstoffes entgegenzuwirken.

47. Papiermaschine nach einem der Ansprüche 26 bis 46,
**dadurch gekennzeichnet,**
**dass** die Überwachungseinrichtung (10) Mittel (22) umfasst, um die erhaltenen Schallmesswerte einer Frequenzanalyse zu unterziehen.

48. Papiermaschine nach einem der Ansprüche 26 bis 47,
**dadurch gekennzeichnet,**
**dass** bei der Schallmessung das gesamte Spektrum gemessen bzw. bei der Analyse berücksichtigt wird.

49. Papiermaschine nach einem der Ansprüche 26 bis 48,
**dadurch gekennzeichnet,**
**dass** bei der Schallmessung vorgebbare Frequenzbänder gemessen bzw. bei der Analyse berücksichtigt werden.

50. Papiermaschine nach einem der Ansprüche 26 bis 49,
**dadurch gekennzeichnet,**
**dass** die Schallmessung für wenigstens eine vorgebbare Frequenz erfolgt bzw. der für eine solche Frequenz erhaltene Messwert mit einem vorgebbaren oberen Grenzwert (38) verglichen wird.

## Claims

1. Method of operating a paper machine, in which oscillations which occur at at least one roll (12, 28) and/or at at least one nip (16) formed between a roll (12) and an opposing surface, in particular a backing roll (14), are monitored by a sound measurement carried out in the region of the roll (12, 28) or in the region of the nip (16), **characterized in that**, during the sound measurement, the airborne sound generated by the oscillations is measured.

2. Method according to Claim 1, **characterized in that** the sound measurement is carried out in the immediate vicinity of the roll (12, 28) or of the nip (16).

3. Method according to one of the preceding claims, **characterized in that** the sound measurement is carried out and/or analyzed repeatedly.

4. Method according to Claim 3, **characterized in that** the sound measurement is carried out and/or analyzed periodically.

5. Method according to one of Claims 1 to 3, **characterized in that** the sound measurement is carried out and/or analyzed continuously.

6. Method according to one of the preceding claims, **characterized in that** a sound level measurement is carried out in each case.

7. Method according to one of the preceding claims, **characterized in that** a sound intensity measurement is carried out in each case.

8. Method according to one of the preceding claims, **characterized in that** the sound measurement is carried out by means of at least one sound sensor (18), in particular a sound pressure sensor, in particular a microphone.

9. Method according to one of the preceding claims, **characterized in that** a measured sound value that is obtained is compared with a predefinable upper limiting value (38) and, if this limiting value (38) is exceeded, the fact that the limiting value has been exceeded is signalled and/or control and/or regulation steps are activated which counteract the oscillations or reduce the oscillations to a minimum.

10. Method according to one of the preceding claims, **characterized in that** the sound measurement is carried out in the region of at least one roll (12, 28) that tends to produce a barring effect or in the region of at least one nip (16) that tends to produce such a barring effect.

11. Method according to Claim 10, **characterized in that** the sound measurement is carried out in the region of at least one roll provided with a cover and/or in the region of at least one resilient roll (12).

12. Method according to one of the preceding claims, **characterized in that** the sound measurement is carried out in the region of a calender, a smoothing unit, a size press, a guide roll and/or the like.

13. Method according to one of the preceding claims, **characterized in that** the sound measurement is carried out in the region of a roll shell (12').

14. Method according to one of the preceding claims, **characterized in that** the sound measurement is carried out in the region of a roll mounting (24).

15. Method according to one of the preceding claims, **characterized in that** the sound measurement is carried out in the region of an end (34) of a roll.

16. Method according to one of the preceding claims, **characterized in that** the oscillations are counteracted via an appropriate roll offset in the axial direction and/or in the machine running direction.

17. Method according to one of the preceding claims, **characterized in that** the oscillations are counteracted via appropriate control and/or regulation of the stiffness and/or the damping of an active roll mounting.

18. Method according to one of the preceding claims, **characterized in that** the oscillations are counteracted via appropriate control and/or regulation of the roll temperature and/or roll cover temperature.

19. Method according to Claim 18, **characterized in that** the oscillations are counteracted via appropriate control and/or regulation of the cooling-water temperature.

20. Method according to one of the preceding claims, **characterized in that**, in the case of a controlled deflection roll, the oscillations are counteracted via appropriate control and/or regulation of the damping of the hydraulic system of the inner supporting sources of the controlled deflection roll.

21. Method according to one of the preceding claims, **characterized in that**, in the case of a size press, the oscillations are counteracted via appropriate control and/or regulation of the temperature of the colour or size and/or of the viscosity of the relevant colour or size.

22. Method according to one of the preceding claims, **characterized in that** the measured sound values obtained are subjected to a frequency analysis.

23. Method according to one of the preceding claims, **characterized in that**, during the sound measurement and/or during the sound analysis, the entire spectrum is measured and taken into account.

24. Method according to one of the preceding claims, **characterized in that**, during the sound measurement and/or during the sound analysis, only at least one predefinable frequency band is measured and taken into account.

25. Method according to one of the preceding claims, **characterized in that** the sound measurement is carried out for at least one predefinable frequency and/or at least one measured sound value obtained for a predefinable frequency is compared with a predefinable upper limiting value (38).

26. Paper machine having a device (10) for monitoring oscillations which occur at at least one roll (12, 28) and/or at at least one nip (16) formed between a roll (12) and an opposing surface, in particular a backing roll (14), the monitoring device (10) comprising a sound measuring device, via which a sound measurement can be carried out in the region of the roll (12, 28) or in the region of the nip (16), **characterized in that** the device (10) for monitoring the oscillation is designed to measure the airborne sound generated by the oscillations.

27. Paper machine according to Claim 26, **characterized in that** the sound measuring device (20) is designed for a sound measurement in the immediate vicinity of the roll (12, 28) or of the nip (16).

28. Paper machine according to either of Claims 26 and 27, **characterized in that** the monitoring or sound measuring device (10, 20) is designed in such a way that the sound measurement can be carried out and/or analyzed repeatedly.

29. Paper machine according to Claim 28, **characterized in that** the monitoring or sound measuring device (10, 20) is designed in such a way that the sound measurement can be carried out and/or analyzed periodically.

30. Paper machine according to either of Claims 26 and 27, **characterized in that** the monitoring or sound measuring device (10, 20) is designed in such a way that the sound measurement can be carried out and/or analyzed continuously.

31. Paper machine according to one of Claims 26 to 30, **characterized in that** the sound measuring device (20) comprises means (18) for a respective sound level measurement.

32. Paper machine according to one of Claims 26 to 31, **characterized in that** the sound measuring device (20) comprises means (18) for a respective sound intensity measurement.

33. Paper machine according to one of Claims 26 to 32, **characterized in that** the sound measuring device (20) comprises at least one sound sensor (18), in particular a sound pressure sensor, in particular a microphone.

34. Paper machine according to one of Claims 26 to 33, **characterized in that** the monitoring device (10) comprises a control and/or regulating device (22) in order to compare a respective measured sound value obtained with a predefinable upper limiting value (38) and, if this limiting value (38) is exceeded, to signal the fact that the limiting value has been exceeded and/or to activate control and/or regulation steps which counteract the oscillations or reduce the oscillations to a minimum.

35. Paper machine according to one of Claims 26 to 34, **characterized in that** the sound measurement is carried out in the region of at least one roll (12, 28) that tends to produce a barring effect or in the region of at least one nip (16) that tends to produce such a barring effect.

36. Paper machine according to Claim 35, **characterized in that** the sound measurement is carried out in the region of at least one roll provided with a cover and/or in the region of at least one resilient roll (12).

37. Paper machine according to one of Claims 26 to 36, **characterized in that** the sound measurement is carried out in the region of a calender, a smoothing unit, a size press, a guide roll and/or the like.

38. Paper machine according to one of Claims 26 to 37, **characterized in that** the sound measurement is carried out in the region of a roll shell (12').

39. Paper machine according to one of Claims 26 to 38, **characterized in that** the sound measurement is carried out in the region of a roll mounting (24).

40. Paper machine according to one of Claims 26 to 39, **characterized in that** the sound measurement is carried out in the region of an end (34) of a roll.

41. Paper machine according to one of Claims 26 to 40, **characterized in that** the monitoring device (10) comprises means (22) in order to counteract the oscillations via an appropriate roll offset in the axial direction and/or in the machine running direction.

42. Paper machine according to one of Claims 26 to 41, **characterized in that** the monitoring device (10) comprises means (22) in order to counteract the oscillations via appropriate control and/or regulation of the stiffness and/or the damping of an active roll mounting (24).

43. Paper machine according to one of Claims 26 to 42, **characterized in that** the monitoring device (10) comprises means (22) in order to counteract the oscillations via appropriate control and/or regulation of the roll temperature and/or roll cover temperature.

44. Paper machine according to Claim 43, **characterized in that** the monitoring device (10) comprises means (22) in order to counteract the oscillations via appropriate control and/or regulation of the cooling-water temperature.

45. Paper machine according to one of Claims 26 to 44, **characterized in that** the monitoring device (10) comprises means (22) in order, in the case of a controlled deflection roll, to counteract the oscillations via appropriate control and/or regulation of the damping of the hydraulic system of the inner supporting sources of the controlled deflection roll.

46. Paper machine according to one of Claims 26 to 45, **characterized in that** the monitoring device (10) comprises means (22) in order, in the case of a size press, to counteract the oscillations via appropriate control and/or regulation of the temperature of the colour or size and/or the viscosity of the relevant colour or size.

47. Paper machine according to one of Claims 26 to 46, **characterized in that** the monitoring device (10) comprises means (22) in order to subject the measured sound values obtained to a frequency analysis.

48. Paper machine according to one of Claims 26 to 47, **characterized in that**, during the sound measurement, the entire spectrum is measured and is taken into account during the analysis.

49. Paper machine according to one of Claims 26 to 48, **characterized in that**, during the sound measurement, predefinable frequency bands are measured and are taken into account during the analysis.

50. Paper machine according to one of Claims 26 to 49, **characterized in that** the sound measurement is carried out for at least one predefinable frequency and the measured value obtained for such a frequency is compared with a predefinable upper limiting value (38).

## Revendications

1. Procédé pour faire fonctionner une machine à papier dans lequel les vibrations qui se produisent sur au moins un cylindre (12, 28) et/ou au niveau d'au moins une ligne de contact (16) formée entre un cylindre (12) et une surface conjuguée, notamment un cylindre conjugué (14), sont contrôlées par une mesure du son effectuée dans la région du cylindre (12, 28) ou dans la région de la ligne de contact (16),
**caractérisé en ce que**
lors de la mesure du son, le bruit de l'air produit par les vibrations est mesuré.

2. Procédé selon la revendication 1,
**caractérisé en ce que**
la mesure du son est effectuée à proximité immédiate du cylindre (12, 28) ou de la ligne de contact (16).

3. Procédé selon l'une quelconque des revendications précédentes,
**caractérisé en ce que**
la mesure du son est effectuée et/ou analysée de manière répétée.

4. Procédé selon la revendication 3,
**caractérisé en ce que**
la mesure du son est effectuée et/ou analysée périodiquement.

5. Procédé selon l'une quelconque des revendications 1 à 3,
**caractérisé en ce que**
la mesure du son est effectuée et/ou analysée en continu.

6. Procédé selon l'une quelconque des revendications précédentes,
**caractérisé en ce que**
l'on effectue à chaque fois une mesure du niveau sonore.

7. Procédé selon l'une quelconque des revendications précédentes,
**caractérisé en ce que**
l'on effectue à chaque fois une mesure de l'intensité sonore.

8. Procédé selon l'une quelconque des revendications précédentes,
**caractérisé en ce que** la mesure du son est effectuée au moyen d'au moins un capteur de son (18), notamment un capteur de pression sonore, notamment un microphone.

9. Procédé selon l'une quelconque des revendications précédentes,
**caractérisé en ce**
**qu'**une valeur de mesure du son obtenue est comparée à une valeur limite supérieure prédéfinissable (38) et en cas de dépassement de cette valeur limite (38), le dépassement de la valeur limite est signalé et/ou des étapes de commande et/ou de régulation sont activées, lesquelles agissent à l'encontre des vibrations ou réduisent les vibrations à un minimum.

10. Procédé selon l'une quelconque des revendications précédentes,
**caractérisé en ce que**
la mesure du son est effectuée dans la région d'au moins un cylindre (12, 28) ayant tendance à avoir un effet de formation de stries, ou dans la région d'au moins une ligne de contact (16) ayant tendance à avoir un tel effet de formation de stries.

11. Procédé selon la revendication 10,
**caractérisé en ce que** la mesure du son est effectuée dans la région d'au moins un cylindre pourvu d'un revêtement et/ou dans la région d'au moins un cylindre élastique (12).

12. Procédé selon l'une quelconque des revendications précédentes,
**caractérisé en ce que**
la mesure du son est effectuée dans la région d'une calandre, d'une lisseuse, d'une presse d'encollage, d'un cylindre conducteur et/ou similaires.

13. Procédé selon l'une quelconque des revendications précédentes,
**caractérisé en ce que** la mesure du son est effectuée dans la région d'une enveloppe de cylindre (12').

14. Procédé selon l'une quelconque des revendications précédentes,
**caractérisé en ce que** la mesure du son est effectuée dans la région d'un support de cylindre (24).

15. Procédé selon l'une quelconque des revendications précédentes,
**caractérisé en ce que** la mesure du son est effectuée dans la région d'un côté frontal d'un cylindre (34).

16. Procédé selon l'une quelconque des revendications précédentes,
**caractérisé en ce que**
l'on agit à l'encontre des vibrations par le biais d'un décalage correspondant des cylindres dans la direction axiale et/ou dans la direction d'avance de la machine.

17. Procédé selon l'une quelconque des revendications précédentes,
**caractérisé en ce que**
l'on agit à l'encontre des vibrations par le biais d'une commande et/ou d'une régulation appropriées de la rigidité et/ou de l'amortissement d'un support de cylindre actif.

18. Procédé selon l'une quelconque des revendications précédentes,
**caractérisé en ce que**
l'on agit à l'encontre des vibrations par le biais d'une commande et/ou d'une régulation appropriées de la température du cylindre et/ou de la température du revêtement du cylindre.

19. Procédé selon la revendication 18,
**caractérisé en ce que**
l'on agit à l'encontre des vibrations par le biais d'une commande et/ou d'une régulation appropriées de la température de l'eau de refroidissement.

20. Procédé selon l'une quelconque des revendications précédentes,
**caractérisé en ce que** dans le cas d'un cylindre d'ajustement de la flexion, on agit à l'encontre des vibrations par le biais d'une commande et/ou d'une régulation appropriées de l'amortissement du système hydraulique des sources de support internes du cylindre d'ajustement de la flexion.

21. Procédé selon l'une quelconque des revendications précédentes,
**caractérisé en ce que** dans le cas d'une presse d'encollage on agit à l'encontre des vibrations par le biais d'une commande et/ou d'une régulation appropriées de la température de la peinture ou de la colle et/ou de la viscosité de la peinture ou de la colle.

22. Procédé selon l'une quelconque des revendications précédentes,
**caractérisé en ce que** les valeurs de mesure du son obtenues sont soumises à une analyse de fréquence.

23. Procédé selon l'une quelconque des revendications précédentes,
**caractérisé en ce que**
dans le cas de la mesure du son et/ou dans le cas de l'analyse du son, on mesure ou on prend en compte le spectre total.

24. Procédé selon l'une quelconque des revendications précédentes,
**caractérisé en ce que** dans le cas de la mesure du son et/ou dans le cas de l'analyse du son, on mesure ou on prend en compte au moins une bande de fréquence prédéfinissable.

25. Procédé selon l'une quelconque des revendications précédentes,
**caractérisé en ce que**
la mesure du son est effectuée pour au moins une fréquence prédéfinissable et/ou au moins une valeur de mesure du son obtenue pour une fréquence prédéfinissable est comparée avec une valeur limite supérieure prédéfinissable (38).

26. Machine à papier comprenant un dispositif (10) pour contrôler des vibrations, qui se produisent sur au moins un cylindre (12, 28) et/ou au niveau d'au moins une ligne de contact (16) formée entre un cylindre (12) et une surface conjuguée, notamment un cylindre conjugué (14), dans lequel le dispositif de contrôle (10) comprend un dispositif de mesure du son par le biais duquel une mesure du son est effectuée dans la région du cylindre (12, 28) ou dans la région de la ligne de contact (16),
**caractérisée en ce que** le dispositif (10) est conçu pour contrôler les vibrations afin de mesurer le bruit de l'air produit par les vibrations.

27. Machine à papier selon la revendication 26,
**caractérisée en ce que** le dispositif de mesure du son (20) est réalisé pour une mesure du son à proximité immédiate du cylindre (12, 28) ou de la ligne de contact (16).

28. Machine à papier selon l'une quelconque des revendications 26 et 27,
**caractérisée en ce que**
le dispositif de contrôle ou de mesure du son (10, 20) est réalisé de telle sorte que la mesure du son puisse être effectuée et/ou analysée de manière répétée.

29. Machine à papier selon la revendication 28,
**caractérisée en ce que**
le dispositif de contrôle ou de mesure du son (10, 20) est réalisé de telle sorte que la mesure du son puisse être effectuée et/ou analysée de manière périodique.

30. Machine à papier selon l'une quelconque des revendications 26 et 27,
**caractérisée en ce que**
le dispositif de contrôle ou de mesure du son (10, 20) est réalisé de telle sorte que la mesure du son puisse être effectuée et/ou analysée en continu.

31. Machine à papier selon l'une quelconque des revendications 26 à 30,
**caractérisée en ce que** le dispositif de mesure du son (20) comprend des moyens (18) pour une mesure respective du niveau sonore.

32. Machine à papier selon l'une quelconque des revendications 26 à 31,
**caractérisée en ce que** le dispositif de mesure du son (20) comprend des moyens (18) pour une mesure respective de l'intensité sonore.

33. Machine à papier selon l'une quelconque des revendications 26 à 32,
**caractérisée en ce que** le dispositif de mesure du son (20) comprend au moins un capteur de son (18), notamment un capteur de pression sonore, en particulier un microphone.

34. Machine à papier selon l'une quelconque des revendications 26 à 33,
**caractérisée en ce que**
le dispositif de contrôle (10) comprend un dispositif de commande et/ou de régulation (22) afin de comparer une valeur de mesure du son obtenue avec une valeur limite supérieure prédéfinissable (38) et en cas de dépassement de cette valeur limite (38), de signaler le dépassement de la valeur limite et/ou d'activer des étapes de commande et/ou de régulation qui agissent à l'encontre des vibrations ou qui réduisent les vibrations à un minimum.

35. Machine à papier selon l'une quelconque des revendications 26 à 34,
**caractérisée en ce que**
la mesure du son est effectuée dans la région d'au moins un cylindre (12, 28) ayant tendance à avoir un effet de formation de stries, ou dans la région d'au moins une ligne de contact (16) ayant tendance à avoir un tel effet de formation de stries.

36. Machine à papier selon la revendication 35,
**caractérisée en ce que** la mesure du son est effectuée dans la région d'au moins un cylindre pourvu d'un revêtement et/ou dans la région d'au moins un cylindre élastique (12).

37. Machine à papier selon l'une quelconque des revendications 26 à 36,
**caractérisée en ce que** la mesure du son est effectuée dans la région d'une calandre, d'une lisseuse, d'une presse d'encollage, d'un cylindre conducteur et/ou similaires.

38. Machine à papier selon l'une quelconque des revendications 26 à 37,
**caractérisée en ce que** la mesure du son est effectuée dans la région d'une enveloppe de cylindre (12').

39. Machine à papier selon l'une quelconque des revendications 26 à 38,
**caractérisée en ce que**
la mesure du son est effectuée dans la région d'un support de cylindre (24).

40. Machine à papier selon l'une quelconque des revendications 26 à 39,
**caractérisée en ce que**
la mesure du son est effectuée dans la région d'un côté frontal d'un cylindre (34).

41. Machine à papier selon l'une quelconque des revendications 26 à 40,
**caractérisée en ce que**
le dispositif de contrôle (10) comprend des moyens (22) pour agir à l'encontre des vibrations par le biais d'un décalage correspondant des cylindres dans la direction axiale et/ou dans la direction d'avance de la machine.

42. Machine à papier selon l'une quelconque des revendications 26 à 41,
**caractérisée en ce que** le dispositif de contrôle (10) comprend des moyens (22) pour agir à l'encontre des vibrations par le biais d'une commande et/ou d'une régulation appropriées de la rigidité et/ou de l'amortissement d'un support de cylindre actif (24).

43. Machine à papier selon l'une quelconque des revendications 26 à 42,
**caractérisée en ce que**
le dispositif de contrôle (10) comprend des moyens (22) pour agir à l'encontre des vibrations par le biais d'une commande et/ou d'une régulation appropriées de la température du cylindre et/ou de la température du revêtement du cylindre.

44. Machine à papier selon la revendication 43,
**caractérisée en ce que** le dispositif de contrôle (10) comprend des moyens (22) pour agir à l'encontre des vibrations par le biais d'une commande et/ou d'une régulation appropriées de la température de l'eau de refroidissement.

45. Machine à papier selon l'une quelconque des revendications 26 à 44,
**caractérisée en ce que**
le dispositif de contrôle (10) comprend des moyens (22) pour agir à l'encontre des vibrations, dans le cas d'un cylindre d'ajustement de la flexion, par le biais d'une commande et/ou d'une régulation appropriées de l'amortissement du système hydraulique des sources de support internes du cylindre d'ajustement de la flexion.

46. Machine à papier selon l'une quelconque des revendications 26 à 45,
**caractérisée en ce que**
le dispositif de contrôle (10) comprend des moyens (22) pour agir à l'encontre des vibrations, dans le cas d'une presse d'encollage, par le biais d'une commande et/ou d'une régulation appropriées de la température de la peinture ou de la colle et/ou de la viscosité de la peinture ou de la colle concernée.

47. Machine à papier selon l'une quelconque des revendications 26 à 46,
**caractérisée en ce que**
le dispositif de contrôle (10) comprend des moyens (22) pour soumettre les valeurs de mesure de son obtenues à une analyse de fréquence.

48. Machine à papier selon l'une quelconque des revendications 26 à 47,
**caractérisée en ce que**
lors de la mesure du son, on mesure ou on prend en compte le spectre total.

49. Machine à papier selon l'une quelconque des revendications 26 à 48,
**caractérisée en ce que**
lors de la mesure du son, on mesure ou en prend en compte lors de l'analyse des bandes de fréquence prédéfinissables.

50. Machine à papier selon l'une quelconque des revendications 26 à 49,
**caractérisée en ce que**
la mesure du son est effectuée pour au moins une fréquence prédéfinissable ou la valeur de mesure obtenue pour une telle fréquence est comparée avec une valeur limite supérieure prédéfinissable (38).
